# EUROPÄISCHE PATENTSCHRIFT

(11) **EP 3 128 285 B1**
(45) Veröffentlichungstag und Bekanntmachung des Hinweises auf die Patenterteilung: **06.11.2019**
(21) Anmeldenummer: 16001751.3
(22) Anmeldetag: 07.08.2016
(51) Int. Cl.: F42B 4/06, F42B 4/08, F42B 10/30

(54) **FEUERWERKSRAKETE MIT VORBESTIMMBARER ORIENTIERUNG DES AM HIMMEL DARGESTELLTEN BILDES, UMFASSEND EINE ELEKTRONIKEINHEIT UND MAGNETFELDSENSOREN**
SKYROCKET WIT PREDETERMINABLE ANGULAR ORIENTATION OF THE IMAGE DISPLAYED IN THE SKY, COMPRISING AN ELECTRONICS UNIT AND MAGNETIC FIELD SENSORS
FUSÉE AVEC ORIENTATION PRÉDETERMINABLE D'IMAGE PRODUITE, COMPRENANT UNE UNITÉ ÉLECTRONIQUE ET DES CAPTEURS DE CHAMP MAGNÉTIQUE

(30) Priorität: 07.08.2015 DE 102015010059
(43) Veröffentlichungstag der Anmeldung: 08.02.2017
(73) Patentinhaber: Buchner, Alexander, 84524 Neuötting (DE); Kränzle, Ralph, 84524 Neuötting (DE)
(72) Erfinder: Buchner, Alexander, 84524 Neuötting (DE); Kränzle, Ralph, 84524 Neuötting (DE)
(74) Vertreter: Gössmann, Christoph Tassilo

(56) Entgegenhaltungen:
- CN-B- 101 813 440
- US-A1- 2004 003 744
- US-B1- 6 324 981

## Beschreibung

Die Erfindung betrifft eine Feuerwerkskörperaufnahmevorrichtung, nach Anspruch 1, und einen Feuerwerkskörper nach Anspruch 7.

Bei allen Effekten, welche hoch am Nachthimmel zur Geltung kommen, ist es nicht bestimmbar in welche Richtung die Sterne ausgestoßen werden. Dies bleibt dem Zufall überlassen, weil kugel- und zylinderförmige Feuerwerksbomben während des Aufstiegs um alle drei Achsen rotieren und dabei auch stark taumeln können und Raketen um die Längsachse rotieren können.

Bei einer Rotation um die Längsachse verwendet man den Begriff Rollen.

Seit der Erfindung des Feuerwerks ist es ein großes Bestreben der Pyrotechniker auch Zeichen, Symbole oder Buchstaben am Nachthimmel erscheinen zu lassen. Bisher wurde dieses Problem aber nicht befriedigend gelöst.

Seit langer Zeit sind Kugel- und Zylinderbomben mit Zeichen, Symbolen oder Buchstaben bekannt. Man nennt diese Effektgattung auch Figurenbomben. Werden zum Beispiel die Feuerwerkssterne bei der Herstellung des Effekts herzförmig in die Zerlegerladung gelegt, so ist es durchaus möglich zu erreichen, dass die Sterne auch herzförmig am Himmel auseinandergetrieben werden. Allerdings ist die räumliche Orientierung nicht bestimmbar, weil diese Feuerwerksbomben während des Aufstiegs um alle drei Achsen rotieren und teilweise sehr stark taumeln. Durch die Reibung im Mörser während des Abschusses sowie durch den Luftwiderstand in der Aufstiegsphase werden die Kugel- und Zylinderbomben oft in heftige Rotation versetzt. Es ist dem Zufall überlassen, in welcher räumlichen Orientierung die Herzform entstehen wird. In seltenen und günstigen Fällen kann es sein, dass das Herz für den Betrachter an einem bestimmten Ort richtig dargestellt wird. Weit häufiger passiert es aber, dass das Herz zum Beispiel auf dem Kopf steht oder dass alle Feuerwerkssterne auf einer Ebene hintereinander liegen und statt der breiten Herzform nur ein Strich erkennbar ist. Typischerweise müssen zahlreiche Herzbomben geschossen werden, um ab und an eine schöne Herzform deutlich erkennen zu können. Dies stellt einen sehr hohen Aufwand dar und die deformiert erscheinenden Herzen können den Erlebniswert eines Feuerwerks mindern. An das Erzeugen von Buchstaben und ganzen Wörtern am Himmel ist mit dieser Technik nicht zu denken.

Um dieses Problem zu verbessern, wurden bisher bestimmte naheliegende Maßnahmen getroffen, um die zwei unerwünschten Freiheitsgrade der Rotation einzuschränken. Zumeist handelt es sich um rein aerodynamische Maßnahmen.

Eine Möglichkeit ist es statt den Kugel- und Zylinderbomben Feuerwerksraketen zu verwenden. Hier begegnet man zum Beispiel den sogenannten Kugelraketen, welche den erforderlichen Effektsatz mit der notwendigen Zerlegerladung beinhalten können. Naturgemäß rotiert die Rakete während des Aufstiegs nur um ihre Längsachse. Beim Beispiel der herzförmigen Anordnung der Feuerwerkssterne werden dann in jedem Fall zum Beispiel senkrecht stehende Herzen erzeugt, welche entweder zufällig richtig in ihrer vollen Breite oder mit wesentlich geringerer Breite oder nur als senkrechter Strich für die Zuschauer, welche sich an einem bestimmten Ort befinden, zu sehen sind. Feuerwerksraketen im Bereich Großfeuerwerk haben üblicherweise den Nachteil, dass ein sehr großer Sicherheitsabstand erforderlich ist. Außerdem muss ein sehr großer und leistungsfähiger Raketenmotor eingesetzt werden, um ausreichend große, meist kugelförmige Raketenköpfe auch ausreichend beschleunigen zu können. Die üblicherweise hohe Geschwindigkeit des Raketenaufstiegs, insbesondere am Ende der Schubphase, führt zu dem unerwünschten Nebeneffekt, dass die Effektbilder häufig stark verzerrt dargestellt werden.

Eine weitere Möglichkeit ist es an die Kugel- und Zylinderbomben Seile, Ketten und Stoffbahnen, mit oder ohne Gewichten und Bremskörpern, anzubringen, um die Freiheitsgrade einzuschränken. Dies wird manchmal beim traditionellen maltesischen Feuerwerk praktiziert, um die unerwünschte Rotation und das Taumeln, während der Flugbahn von Figurenbomben, zu reduzieren und das Effektbild dahingehend zu optimieren, dass die Figuren eher senkrecht stehend und somit richtig am Himmel zu erkennen sind. Auch hier bleibt aber das Problem bestehen, dass der Effekt nicht immer in der vollen Breite zu sehen ist. Oft wird er für die Zuschauer an einem bestimmten Ort nur gestaucht, gespiegelt und teilweise nur als senkrechter Strich zu sehen sein.

Aus US 5,339,741 (Disney, Datum des Patents: 23. August 1994, Einreichungstag: 7. Januar 1992) ist bekannt, dass Feuerwerksbomben in der Form eines Projektils, wie es bei Schusswaffen zum Einsatz kommt, gegenüber kugel- und zylinderförmigen Feuerwerkskörpern bessere Flugeigenschaften besitzen und dadurch die Präzision erhöht werden kann. Weiter wird hierin ein elektronischer Zeitzünder mit exakter Zeitverzögerung für Großfeuerwerkseffekte beschrieben, um die Präzision zu erhöhen. US2004/003744 A1 offenbart ein Feuerwerkskörperaufnahmevorrichtung mit Flügel.

Aus US 6,324,981 (Lacroix, Priorität: FR/98/01261, 23. Dezember 1998) ist ein Feuerwerkskörper bekannt, mit dem es möglich ist Figuren, Buchstaben oder irgendwelche Zeichen am Himmel zu erhalten. Dies wird nach dem Stand der Technik ermöglicht, indem das Zeichen bereits im Feuerwerkskörper in der Form hinterlegt wird, mit der es auch an den Himmel geschrieben werden soll. In dieser Erfindung wird insbesondere das Brennmaterial aus einem Metallpulver wie Titan mit einem Granulatgröße von größer 500 µm gebildet. Der Vorteil des Metallpulvers ist ein besonders homogenes und anhaltendes Effektbild am Nachthimmel. Zusätzlich wurden bei dieser Erfindung aerodynamische Maßnahmen getroffen: Erstens wurde statt der kugel- oder zylinderförmigen Form eine projektilförmige Geometrie gewählt, wie es zu diesem Zeitpunkt bereits Stand der Technik war, und durch einen hohlzylinderförmigen Fortsatz mit Längsschlitzen wurde eine Art Umschürzung hinzugefügt. Beide Maßnahmen sollen die Flugbahn stabilisieren und zwei Freiheitsgrade einschränken. Problematisch an einem derartigen Feuerwerkskörpers ist, dass auch hier nicht sichergestellt ist, dass das Zeichen, das am Himmel dargestellt werden soll, auch so zu sehen ist, dass es auch von den Zuschauern des Feuerwerks als solches wahrgenommen wird. Wieder ist es dem Zufall überlassen bei welcher Winkelposition die Zerlegerladung zündet und ob das Zeichen gut zu erkennen ist. Möchte man einen Buchstaben wie das in der Patentschrift abgebildete, waagerecht eingebaute "S" zeigen, so kann es durchaus vorkommen, dass dieses um 90° gedreht dargestellt wird und die Zuschauer an einem bestimmten Ort eher eine Schlangenlinie erkennen würden und andere Buchstaben, die nicht das S darstellen, zum Beispiel auf dem Kopf dargestellt würden. Ist das Zeichen senkrecht eingebaut, so kann es für die Zuschauer auch gespiegelt oder mit gestauchter Breite oder nur als senkrechter Strich wahrgenommen werden.

Aufgabe der Erfindung ist es, den Stand der Technik zu verbessern und insbesondere einen Feuerwerkskörper zur Verfügung zu stellen, der einen Buchstaben, ein Zeichen, ein Schriftzeichen oder ein Symbol so am Himmel mit vorbestimmbarer Orientierung im Raum darstellt, dass er von den Zuschauern an einem bestimmten Ort als solches in jedem Fall gesehen und wahrgenommen werden kann.

Gegenstand der Erfindung ist eine Feuerwerkskörperaufnahmevorrichtung, die einen Formkörper mit einer nach oben offenen Vertiefung, die vorzugsweise die Form einer hohlen Halbkugel aufweist, und einer ersten offenen Bohrung unten im Formkörper, die zentrisch gelegen ist, wobei sich vorzugsweise neben der ersten Bohrung, eine zweite Bohrung mit geringerem Durchmesser befindet, wobei in der ersten Bohrung, vorzugsweise einer durchgehenden Bohrung oder Hohlbohrung, vorzugsweise ein Stab, ein sogenannter Leitstab befestigt sein kann und zumindest 2 seitliche zylinderförmige Hohlbohrungen (2) im Formkörper oder statt der Hohlbohrungen nach unten angestellte Flügel aufweist, wobei der Formkörper einen Sensor zur Bestimmung des Erdmagnetfelds aufweist, wobei der Sensor vorzugsweise schräg zur Längsachse montiert ist.

Die erste Bohrung weist vorzugsweise eine Verlängerung in Form eines hohlen Zylinders auf, so dass die hohle Halbkugel und der ebenfalls hohle Zylinder zusammen quasi eine Trichterform aufweisen. An der Außenseite des Formkörpers sind noch vorzugsweise zumindest eine, es können auch 2, 3, 4, 5 oder 6 je nach Größe seitliche zylinderförmige Hohlbohrungen im Formkörper angebracht. Diese Hohlbohrungen stehen vorzugsweise im rechten Winkel zur Längsachse des Formkörpers, können aber auch in einem abweichenden Innenwinkel von vorzugsweise 85°, 80°, 75°, 70°, 65°, 60°, 55°, 50°, 45°, 40°, 35°, 30°, 25°, 20°, 15°, 10° oder 5° zur Längsachse des Formkörpers angeordnet sein, wenn er auf seinem hohlen Zylinder steht und haben ein geschlossenes Ende, so dass darin Raketenmotoren angeordnet werden können, die nach Anzündung Schubkräfte entwickeln und die erfindungsgemäße Feuerwerkskörperaufnahmevorrichtung um ihre Längsachse rollen lassen, weil die Hohlbohrungen versetzt zur Mittelachse angeordnet sind.

Der Formkörper ist vorzugsweise aus Pappe, Pappmache, gepressten Fasern natürlichen oder künstlichen Ursprungs, Holz, Metall oder bevorzugt aus einem Kunststoff wie vorzugsweise Acrylnitril-Butadien-Styrol, Polyethylen, Polyester, Polyurethane oder jedem anderen geeigneten Thermo- oder Duroplast. Vorzugsweise ist der Formkörper aus verrottbarem Kunststoff oder Lignin oder anderen verrottbaren Kunststoffen natürlichen oder künstlichen Ursprungs.

Großfeuerwerkseffekte werden verwendet, um verschiedenste Effekte am Nachthimmel zu erzeugen. Hierbei werden hauptsächlich sogenannte Kugel- und Zylinderbomben sowie deutlich seltener Feuerwerksraketen eingesetzt.

Alle diese Großfeuerwerkseffekte enthalten üblicherweise sogenannte Sterne, um den gewünschten Effekt am Nachthimmel zu erzeugen. Die Sterne werden entweder nach einem sehr alten, traditionellen Verfahren vorzugsweise in Mischtrommeln gerollt. Dabei werden vorzugsweise Reiskörner, kleine Nudeln oder kleine Metallkügelchen zusammen mit zum Beispiel einem Gemisch aus Schwarzpulver und zum Beispiel farbgebenden Effektsätzen, welche Metallsalze oder andere farbgebende Substanzen enthalten, in eine Mischtrommel gegeben.

Bei den Sternen handelt es sich vorzugsweise also um Kügelchen, die eine Ladung aus vorzugsweise Schwarzpulver mit Effektsatz, wie bestimmte Metallsalze oder andere farbgebende Substanzen, welche bestimmte Leucht- und Farbeffekte erzeugen, aufweisen.

Beispielsweise können folgende Farben durch die Verwendung verschiedener Chemikalien als Effektsatz erzeugt werden:
Rot: Strontiumsalze, Calciumsalze, Lithium
Gelb: Natriumsalze
Grün: Bariumsalze, Kupfer, Tellur, Thallium, Zink
Violett: Cäsium, Kalium
Weiß, Silberfarben: Magnesium, Aluminium, Titan, Zirconium
Goldfarben: Eisen, Kohle.

Es können auch vorzugsweise mehrere, unterschiedliche Schichten auf ein Reiskorn aufgebracht werden und damit sind hintereinander verschiedene Effekte, wie etwa ein Farbwechsel von rot nach grün nach blau, möglich.

Neben den optischen Effekten sind auch zusätzliche akustische Effekte möglich, wie vorzugsweise Knattern, Knistern (sogenanntes Crackling), Pfeifen und Heulen.

Die Mischtrommel wird solange bewegt, bis die gewünschte Sterngröße erreicht ist.

Anstatt die Sterne zu rollen, können diese auch vorzugsweise gepresst werden. Dieses modernere Verfahren ist kostengünstiger und weit weniger zeitaufwendig. Allerdings lassen sich dadurch bestimmte Effekte wie zum Beispiel ein Farbwechsel nicht erzeugen.

Die Feuerwerkssterne werden vorzugsweise in Kugel- und Zylinderbomben sowie Raketen, römischen Lichtern, Single Shots, Feuertöpfen und Batterien im Bereich Großfeuerwerk sowie in Raketen, römischen Lichtern, Single Shots, Feuertöpfen und Batterien im Bereich des Endverbraucher-Feuerwerks verwendet. Die Sterne zeigen vorzugsweise eine Leuchtspur, nachdem sie durch die Explosion der Zerlegerladung entzündet worden sind und in eine bestimmte Richtung ausgestoßen worden sind. Bei bestimmten Effektgattungen, welche keine Zerlegerladung besitzen, wie etwa Feuertöpfe, werden die Sterne durch die Ausstoßladung entzündet.

Kugel- und Zylinderbomben werden in einem Mörser geladen und damit verschossen. Diese Mörser bestehen vorzugsweise aus einem oben offenem Rohr mit einem geschlossenen Boden an der Unterseite. Die Mörser werden vorzugsweise senkrecht oder mit einer bestimmten Neigung, mit der Öffnung nach oben, aufgebaut. Üblicherweise werden mehrere Mörser in ein Mörsergestell (Mörserrack) gestellt. Die Mörserracks werden dann zum Beispiel durch Streben miteinander verbunden, damit diese sicher stehen.

Eine Kugel- oder Zylinderbombe besitzt vorzugsweise drei pyrotechnische Sätze bzw. Ladungen mit Explosivstoff: Eine Ausstoßladung, eine Zerlegerladung und einen Effektsatz. In die Zerlegerladung werden als Effektsatz die Feuerwerkssterne eingebettet, welche dann die Leuchteffekte am Himmel erzeugen. Durch die Explosion der Ausstoßladung wird die Kugel- oder Zylinderbombe aus dem Mörser getrieben. Gleichzeitig wird mit diesem Vorgang eine oder aus Gründen der Redundanz oft zwei oder mehrere Zeitzündschnüre oder gepresste oder gehämmerte Vorbrenner entzündet. Während die Feuerwerksbombe aufsteigt, brennen diese Zeitzünder ab. Die Zeitzünder sind so bemessen, dass kurz vor dem Erreichen des Kulminationspunktes die Zerlegerladung gezündet wird. Die Zerlegerladung hat im Wesentlichen zwei Aufgaben. Erstens entzündet sie die Feuerwerkssterne und zweitens beschleunigt sie die Feuerwerkssterne, so dass diese in verschiedene Richtungen ausgestoßen werden. Feuerwerkssterne, welche sich eher im Zentrum der Explosion befinden werden weniger stark beschleunigt als solche welche sich im äußeren Bereich befinden. Manchmal befindet sich am Ende der Zeitzünder in der Mitte der Feuerwerksbombe noch eine Verstärkerladung, der sogenannte Zündsatz. Dieser sorgt dafür, dass die Zerlegerladung gleichmäßig im Zentrum gezündet wird.

Raketen bestehen vorzugsweise aus einem Effektsatz mit Zerlegerladung und einem Raketenmotor sowie aus einem Leitstab. Raketen werden in eine Abschusshalterung gesteckt. Der Raketenmotor wird angezündet und erzeugt den Schub für das Aufsteigen der Rakete. Am Ende der Aufstiegsphase wird die Zerlegerladung und damit der Effektsatz mit den Sternen gezündet. Die Sterne werden gezündet und je nach Stärke der Zerlegerladung beschleunigt und in verschiedene Richtungen auseinandergetrieben. Typischerweise nutzt man das Durchbrennen des Raketenmotors für die Zündung der Zerlegerladung.

Weiter kann Stoppine verwendet werden. Dabei handelt es sich um ein Anzündmittel, welches im Bereich Großfeuerwerk verwendet wird. Es wird zwischen gedeckter und ungedeckter Stoppine unterschieden, wobei eine Stoppine faseriges Material ist, das mit in Wasser suspendiertem Schwarzpulver getränkt ist. Bei einer gedeckten Stoppine sind die Fasern mit Papier oder Kunststofffolie bedeckt und deshalb brennt diese sehr schnell ab.

Weiter können elektrische Anzünder verwendet werden, welche in vielen Bereichen der Pyrotechnik eingesetzt werden, um pyrotechnische Sätze zu entzünden. Diese sind nicht zu verwechseln mit den sogenannten Zündern. Hierbei handelt es sich vorzugsweise um besondere Anzünder, welche zusätzlich eine Verstärkerladung enthalten, um Sprengstoffe zur Detonation zu bringen. Ein Anzünder, wie er im Bereich Großfeuerwerk verwendet wird, besteht vorzugsweise aus einem kleinen Plättchen aus isolierendem Material, auf welchem zwei elektrisch leitfähige Bahnen angebracht sind. Auf einer Seite des Plättchens sind vorzugsweise die beiden Zuleitungsdrähte, also das Zündkabel, angelötet oder angeschweißt. Auf der anderen Seite wird vorzugsweise die elektrische Verbindung mit einem Widerstandsdraht hergestellt. Auf den Widerstandsdraht wird vorzugsweise eine kleine Menge eines geeigneten pyrotechnischen Satzes angebracht. Der Anzünder wird anschließend vorzugsweise mit einen oder mehreren Lagen Schutzlack versehen und somit versiegelt und mechanisch beanspruchbar und unempfindlich für elektrostatische Entladungen. Wird der Anzünder mit einem gewissen elektrischen Strom durchflossen, so erhitzt sich der Widerstandsdraht und der pyrotechnische Satz im Anzünder entzündet sich. Dadurch entstehen Funken und Hitze, wodurch der zu zündende pyrotechnische Satz außerhalb des Anzünders ebenfalls entzündet wird. Ist der elektrische Strom durch den Anzünder ausreichend hoch, so geschieht dieser Vorgang schlagartig und benötigt nur wenige Millisekunden.

Weiter ist es möglich, dass anstelle des Anzünders auch bloßer Widerstandsdraht verwendet werden kann, um pyrotechnische Sätze und Ladungen zu entzünden. Diese Anzünder kommen ohne pyrotechnischen Satz aus, indem vorzugsweise ein Drahtstück oder vorzugsweise ein Wendel aus Widerstandsdraht bei der Installation in engem thermischen Kontakt mit dem zu entzündenden Satz oder Ladung oder der zu entzündenden Zündschnur gebracht werden. Fließt ausreichend Strom durch den Draht, so glüht dieser auf und das pyrotechnische Material wird entzündet. Seit langem ist bekannt, dass sich im Prinzip jede Glühbirne ganz leicht in einen elektrischen Anzünder verwandeln lässt, indem man den Glaskolben öffnet und einen pyrotechnischen Satz, wie zum Beispiel Schwarzpulver, einfüllt. Mittlerweile sind Anzünder ohne pyrotechnischem Satz auch kommerziell erhältlich. Diese beinhalten ein Drahtstück oder ein Filament aus einfach oder mehrfach gewendeltem Widerstandsdraht, wie er auch bei Glühlampen zum Einsatz kommt. Bei ausreichend großen Stromstärken läuft der Zündvorgang fast schlagartig ab und benötigt nur wenige Millisekunden. Die Verzögerung ist aber üblicherweise etwas länger als bei den konventionellen Anzündern. Der Vorteil dieser Variante von Anzünder ist, dass sie nicht als Gefahrgut gelten und ohne Einschränkung transportiert werden dürfen. Mit diesen Anzündern versehene pyrotechnische Gegenstände gelten nicht als bezündert und dürfen ohne besondere Zusatzmaßnahmen gehandhabt, transportiert und in Containern verschifft werden.

Ein erfindungsgemäßer Feuerwerkskörper weist vorzugsweise eine Ausstoßladung, eine Zerlegerladung, einen Effektsatz, einen Leitstab, einen oder mehrere Raketenmotoren sowie eine Elektronik-Einheit mit einem Sensor zur Messung des Erdmagnetfelds, einen Anzünder zur Auslösung der Ausstoßladung und einen Anzünder zur Auslösung der Zerlegerladung auf. Anstelle von Raketenmotoren können auch andere schuberzeugende Vorrichtungen verwendet werden, wie etwa pyrotechnische Fontänen mit oder ohne Düse oder gepresstes Schwarzpulver oder andere geeignete pyrotechnische Sätze in einer Hülse mit oder ohne Düse oder unter Druck stehende Gase.

Der erfindungsgemäße Feuerwerkskörper wird vorzugsweise aus einem Mörser, also einem Rohr von vorzugsweise 30 cm bis 1,5 m, vorzugsweise 40 cm, 50 cm, 60 cm, 70 cm, 80 cm, 90 cm 100 cm 110 cm, 120 cm, 130 cm, 140 cm Länge abgeschossen. Ein Mörser kann vorzugsweise aus glasfaserverstärktem Kunststoff, Pappe, Stahl, Aluminium, Polyethylen oder anderen Thermo- oder Duroplasten aufgebaut sein.

Der verwendete Mörser weist vorzugsweise eine Bohrung im Boden auf, durch die später der Leitstab des neuartigen Feuerwerkskörpers gesteckt wird.

Der Leitstab ragt unten heraus und soll den Boden nicht berühren.

Der Mörser wird vorzugsweise erhöht positioniert und befestigt, so dass der Leitstab nach unten herausragen kann und dabei den Boden nicht berührt.

Eine weitere Lösung ist es vorzugsweise einen Boden des Mörsers, mit einer Öffnung für den Leitstab, in der Mitte des Mörsers einzubauen und das Mörserrohr nach unten zu verlängern, wie es in der Zeichnung dargestellt ist. Das Mörserrohr kann unten offen oder mit einem Boden verschlossen sein. Wenn es mit einem Boden ausgestattet ist, kann es über eine verschließbare Öffnung im Boden verfügen, damit das untere Rohrstück gereinigt werden kann.

Für diese Mörser können vorzugsweise einfache Gestelle angefertigt werden, ähnlich derer wie sie bisher schon im Bereich Großfeuerwerk verwendet werden.

Alternativ kann auch vorzugsweise eine Halterung für einen einzelnen Mörser konstruiert werden, vorzugsweise zum Beispiel ein Dreibein mit Standplattformen, welche die enormen Kräfte, die beim Abschuss entstehen, gleichmäßig auf eine größere Fläche verteilen.

Die erfindungsgemäße Feuerwerkskörperaufnahmevorrichtung weist vorzugsweise unten einen Stab, einen sogenannten Leitstab auf, dabei kann dieser Stab in der ersten Bohrung, die vorzugsweise eine Hohlbohrung sein kann, befestigt sein. Dieser Stab kann auch vorzugsweise am Feuerwerkskörper befestigt sein und durch die erste Bohrung in der Feuerwerkskörperaufnahmevorrichtung geführt sein. Bei dem Stab, einem sogenannten Leitstab, handelt es sich vorzugsweise um einen Rundstab oder Mehrkantstab, vorzugsweise einen Vierkantstab. Dieser weist je nach Größe des Feuerwerkskörpers eine entsprechende Länge auf, welche vorzugsweise 10 cm, 15 cm, 20 cm, 25 cm, 30 cm, 35 cm, 40 cm, 45 cm, 50 cm, 55 cm, 60 cm, 65 cm, 70 cm, 75 cm, 80 cm, 85 cm, 90 cm, 95 cm, 100 cm, 105 cm, 110 cm, 115 cm, 120 cm, 125 cm, 130 cm, 135 cm, 140 cm, usw. in 5 cm Schritten bis vorzugsweise 3 m sein kann.

Dieser Leitstab ist vorzugsweise aus Pappe, Pappmache, gepressten Fasern natürlichen oder künstlichen Ursprungs, Holz, Metall oder bevorzugt aus einem Kunststoff wie vorzugsweise Acrylnitril-Butadien-Styrol, Polyethylen, Polyester, Polyurethane oder jedem anderen geeigneten Thermo- oder Duroplast. Vorzugsweise ist der Leitstab aus verrottbarem Kunststoff oder Lignin oder anderen verrottbaren Kunststoffen natürlichen oder künstlichen Ursprungs.

Ein erfindungsgemäßer Feuerwerkskörper weist einen Formkörper auf. In diesem Formkörper wird ein Feuerwerkskörper, wie vorzugsweise eine sogenannte Bombe, befestigt. Eine Bombe weist also eine im Wesentlichen kugelförmige Form auf, wobei diese bevorzugt ist und auch eine zylinderförmige oder jede andere geometrische Form des Feuerwerkskörpers möglich ist. Diese Bombe ist ähnlich aufgebaut wie die Feuerwerksbomben, welche im Bereich Großfeuerwerk bereits zum Einsatz kommen. Typischerweise werden diese aus zwei hohlen Papphalbkugeln gefertigt. Die Pappkugeln werden getrennt voneinander mit Zerlegerladung und Effektsatz befüllt und dann rasch zusammengeklappt. Dann werden die beiden Hälften miteinander verklebt. Dazu wird zum Beispiel zuerst vorzugsweise Kreppklebeband entlang des Spaltes angebracht. Anschließend wird auf die so entstandene Kugel vorzugsweise ein mit Kleister bestrichenes Pappband aufgebracht. Die Kugel wird vorzugsweise allseitig mehrlagig und überlappend mit einer Schicht aus Pappband beklebt, damit eine sehr stabile Kugel entsteht, welche beim Zünden der Zerlegerladung in viele kleine Fragmente zerrissen wird. Die Pappkugel soll also vorzugsweise nicht entlang des Spaltes, sondern an anderen Stellen aufbrechen. Die Befestigung der Bombe erfolgt vorzugsweise über eine Klebeverbindung, wobei auch eine Verschraubung oder eine Befestigung mittels Bändern möglich wäre. Eine derartige Bombe weist vorzugsweise eine Hülle aus Pappe auf. Diese Bomben weisen vorzugsweise ein Kaliber von 50, 75, 100, 125, 150, 175, 200, 210, 225, 250, 300 oder 400 mm auf, wobei aber auch jedes andere Kaliber im Bereich von ca. 20 bis ca. 600 mm verwendet werden kann. Je größer das Kaliber ist, desto größer ist das erreichbare Effektbild am Nachthimmel. Die Steighöhe in m entspricht ungefähr dem Kaliber in mm. Ein Kaliber von 100 mm ergibt ungefähr eine Steighöhe von 100 m.

Ein erfindungsgemäßer Feuerwerkskörper weist eine Ausstoßladung auf, welche dazu dient den Feuerwerkskörper in die Höhe steigen zu lassen.

Diese besteht vorzugsweise aus Schwarzpulver oder Nitrozellulosepulver oder anderen geeigneten Explosivstoffen. Vorteilhaft sind hier Explosivstoffe wie Schwarzpulver, welche verhältnismäßig langsam umsetzen und dafür sorgen, dass der Feuerwerkskörper aus dem Mörser getrieben wird, ohne dass der Feuerwerkskörper dabei zerstört wird. Schwarzpulver deflagriert mit einer Geschwindigkeit von 300 bis 600 m/s. In die Ausstoßladung wird vorzugsweise noch ein elektrischer Anzünder eingebaut, welcher mit der Elektronik-Einheit verbunden ist und durch diese ausgelöst werden kann. Dabei kann es sich vorzugsweise um einen konventionellen Anzünder oder auch nur um ein Filament aus Widerstandsdraht handeln.

Wie von den konventionellen Feuerwerksbomben bekannt befindet sich das Schwarzpulver vorzugsweise in einem Säckchen oder einem Stück dünnem Schlauch, welcher zum Beispiel aus Kunststofffolie besteht. Dieses wird vorzugsweise um den Formkörper und um den Leitstab herum eingebaut. Um die Ausstoßladung vor Feuchtigkeit, Wasser und mechanischer Beanspruchung zu schützen und, um die Sicherheit zur erhöhen, wird dieser Bereich vorzugsweise mit mehreren Lagen Papier oder Kunststoffolie umwickelt.

Die Zerlegerladung weist ebenfalls vorzugsweise Schwarzpulver oder Nitrozellulosepulver auf und dient dazu die Effektladung, also die Feuerwerkssterne, zu zünden. Die Zerlegerladung besteht vorzugsweise aus Reishülsen, welche mit Schwarzpulver vorzugsweise im Verhältnis 4 Teile Schwarzpulver auf 1 Teil Reishülse ummantelt wurden oder jede andere geeignete Zerlegerladung.

In die Zerlegerladung wird der Effektsatz eingebettet.

In die Zerlegerladung wird noch vorzugsweise ein elektrischer Anzünder vorzugsweise im Zentrum eingebaut, welcher mit der Elektronik-Einheit verbunden ist und durch diese ausgelöst werden kann. Dabei kann es sich vorzugsweise um einen konventionellen Anzünder oder auch nur um ein Filament aus Widerstandsdraht handeln.

Damit die Zerlegerladung rasch und gleichmäßig durchzündet, kann um den Anzünder oder um das Filament aus Widerstandsdraht vorzugsweise noch ein Zündsatz aus Schwarzpulver oder Nitrozellulosepulver eingebaut werden.

Bei den Sternen handelt es sich vorzugsweise um die eingangs beschriebenen Feuerwerkssterne, welche wie sonst auch üblich in die Zerlegerladung eingebettet werden. Mit diesen Sternen lassen sich Figuren, wie ein Herz, Buchstaben, Schriftzeichen, Symbole oder Worte an den Himmel schreiben.

Damit der erfindungsgemäße Feuerwerkskörper korrekt funktionieren kann, ist es erforderlich vorzugsweise eine Markierung an der Feuerwerksbombe anzubringen, damit diese in der richtigen Lage eingebaut werden kann. Durch den eingebauten Anzünder steht ein vorzugsweise zweiadriges Kabel aus der Kugel heraus. Anhand dieses Kabels und durch an der Innenseite der Kugel angebrachte kleine Magnete kann vorzugsweise die Lage des eingebauten Effektsatzes markiert werden und so der korrekte Zusammenbau erleichtert werden. Auch vorzugsweise durch bildgebende Verfahren wie Röntgen kann der Innenaufbau nach der Produktion der Feuerwerksbombe sichtbar gemacht werden, um die korrekte Montage zu ermöglichen.

Es muss sichergestellt werden, dass die Sterne beim Abschuss, welcher hohe Beschleunigungswerte verursacht, nicht verschoben werden oder in irgendeiner Weise durcheinander geraten.

Ein Halteapparat für die Sterne ist vorzugsweise zum Beispiel eine Styroporplatte mit Löchern oder die Sterne werden in dünnes Papier oder Pyropapier eingerollt, wobei das Ziel ist, dass die Sterne beim Abschuss nicht durcheinander geraten und die zu zeigende Form erhalten bleibt. Bei der Explosion der Zerlegerladung soll der Halteapparat verbrennen, zerstört werden, das Papier oder das Pyropapier zerfetzt werden und durchaus auch verbrennen, so dass die Feuerwerkssterne ungehindert in die jeweilige Richtung ausgestoßen werden können (Pyropapier ist nitrierte Zellulose, welche sehr rasch abbrennt).

Eine weitere Möglichkeit die Sterne zu fixieren besteht darin, vorzugsweise Schwarzpulver-Suspension aufzutragen und aushärten zu lassen. Auch konventionelle Klebstoffe und Harze können vorzugsweise für diesen Zweck benutzt werden.

Eine weitere Möglichkeit ist es, ein Material zu verwenden, das brennbar ist und in Form eines Zeichens angeordnet ist, das der Form des Zeichens entspricht, das am Himmel erhalten werden soll. Dies wird erfindungsgemäß erreicht, indem das Zeichen in die Form des Zeichens mittels eines verbrennbaren Formkörpers, wie vorzugsweise einer Pappe, einem Wachs oder thermo- oder duroplastischen Polymers angeordnet ist, das der Form des Zeichens entspricht, das am Himmel erhalten werden soll. Dies kann vorzugsweise Pappe oder bevorzugt aufgeschäumter Kunststoff, wie Styropor, oder jedes andere Thermo- oder Duroplast sein, vorzugsweise in Form einer Scheibe, welche Vertiefungen oder Löcher in der Form des Zeichens aufweist, welches am Himmel erhalten werden soll. Also bei einem Herzen sind die Vertiefungen herzförmig angeordnet, in die die Feuerwerkssterne eingelegt werden.

Die oben aufgeführten Möglichkeiten können auch untereinander kombiniert werden.

Typische Figuren und Symbole können vorzugsweise Herz, Doppelherz, Saturn, Würfel, Schmetterling, oder Ring sein, sowie Doppel- und Mehrfachring, diverse sternförmige Symbole, wie zum Beispiel ein Mercedes-Stern, lachendes Gesicht (Smiley), Katzengesicht und Regenschirm u.v.a.m. sein.

Typische Buchstaben und Schriftzeichen können zum Beispiel lateinische, kyrillische, chinesische und japanische Buchstaben oder Schriftzeichen sein.

Werden mehrere dieser Effekte nebeneinander aufgebaut und gleichzeitig oder mit einem bestimmten Zeitversatz gezündet, so lassen sich ganze Wörter oder Sätze am Himmel schreiben.

Mit verschiedenfarbigen Feuerwerkssternen können vorzugsweise Flaggen und Logos dargestellt werden. Die Farbe wird durch die chemische Zusammensetzung bestimmt. Mit roten und weißen Sternen könnte zum Beispiel eine Pixelmatrix gezeigt werden, welche zum Beispiel die Schweizer Flagge zeigt. Die Sterne können ein beliebiges Bild erzeugen, da jeder Stern wie ein Pixel auf einem Bildschirm fungiert, wobei das Bild zunächst klein ist und sich immer weiter vergrößert, bis alle Sterne abgebrannt sind.

Die Sterne können vorzugsweise zweidimensional in einer Lage oder aber auch dreidimensional in die Feuerwerksbombe eingebaut werden. Zum Beispiel bietet sich die dreidimensionale Variante beim Symbol "Würfel" an, wobei die Sterne entlang der 12 Kanten des Würfels angeordnet werden.

Soll zum Beispiel ein Buchstabe gezeigt werden, so kann dieser Buchstabe in der später gewünschten Orientierung in der Feuerwerksbombe eingebaut sein. Befindet sich das Publikum weit weg oder soll der Buchstabe aus großer Entfernung erkennbar sein, so bietet es sich an den Buchstaben senkrecht einzubauen. Bei normalem Abstand eignet sich ein Winkel von zum Beispiel 45 Grad. Befindet sich das Publikum sehr nah am Abschussort, so ist der waagrechte Einbau vorteilhaft.

Es können sowohl gerollte, gepresste als auch gegossene Sterne verwendet werden.

Um die Anzündfähigkeit der Sterne zu erhöhen, können diese vor dem Einbau vorzugsweise in Schwarzpulverstaub gerollt werden oder sie werden vorzugsweise mit einer Beschichtung auf Schwarzpulverbasis versehen.

Erfindungsgemäß ist eine Feuerwerkskörperaufnahmevorrichtung, die einen Formkörper mit einer nach oben offenen Vertiefung, also, die vorzugsweise die Form einer hohlen Halbkugel aufweist und einer ersten offenen Bohrung unten im Formkörper, die zentrisch gelegen ist, wobei sich vorzugsweise neben der ersten Bohrung eine zweite Bohrung mit geringerem Durchmesser befindet, wobei in der ersten Bohrung ein Stab, der sogenannte Leitstab befestigt sein kann, wobei diese Bohrung auch vorzugsweise eine Hohlbohrung sein kann. Falls diese Bohrung eine durchgehende ist, kann der Leitstab auch am Feuerwerkskörper befestigt sein und durch die erste Bohrung in der Feuerwerkskörperaufnahmevorrichtung geführt werden.

Die erste Bohrung weist vorzugsweise eine Verlängerung in Form eines hohlen Zylinders auf, so dass die hohle Halbkugel und der ebenfalls hohle Zylinder zusammen quasi eine Trichterform aufweisen. An der Außenseite des Formkörpers sind noch vorzugsweise zumindest eine, es können auch 2, 3, 4, 5 oder 6 je nach Größe seitliche zylinderförmige Hohlbohrungen im Formkörper angebracht sein. Diese Hohlbohrungen stehen vorzugsweise im rechten Winkel zur Längsachse des Formkörpers, können aber auch in einem abweichenden Innenwinkel von 85°, 80°, 75°, 70°, 65°, 60°, 55°, 50°, 45°, 40°, 35°, 30°, 25°, 20°, 15°, 10° oder 5° zur Längsachse des Formkörpers angeordnet sein, wenn er auf seinem hohlen Zylinder steht und haben ein geschlossenes Ende, so dass darin vorzugsweise Raketenmotoren angeordnet werden können, die nach Anzündung Schubkräfte entwickeln und die erfindungsgemäße Feuerwerkskörperaufnahmevorrichtung um ihre Längsachse rollen lassen, weil die Hohlbohrungen versetzt zur Mittelachse angeordnet sind. Anstelle von Raketenmotoren können auch andere schuberzeugende Vorrichtungen verwendet werden, wie etwa pyrotechnische Fontänen mit oder ohne Düse oder gepresstes Schwarzpulver oder andere geeignete pyrotechnische Sätze in einer Hülse mit oder ohne Düse oder unter Druck stehende Gase.

Dieser Formkörper ist vorzugsweise aus Pappe, Pappmache, gepressten Fasern natürlichen oder künstlichen Ursprungs, Holz, Metall oder bevorzugt aus einem Kunststoff wie vorzugsweise Acrylnitril-Butadien-Styrol, Polyethylen, Polyester, Polyurethane oder jedem anderen geeigneten Thermo- oder Duroplast. Vorzugsweise ist der Formkörper aus verrottbarem Kunststoff oder Lignin oder anderen verrottbaren Kunststoffen natürlichen oder künstlichen Ursprungs.

Ein Drehimpuls entsteht dadurch, dass die Raketenmotoren außerhalb der Mittelachse angeordnet sind. Die Drehrichtung ist vorzugsweise durch die Anordnung der Raketenmotoren und der damit verbundenen Schubrichtung vorbestimmt. Diese Raketenmotoren werden vorzugsweise gleichzeitig mit der Zündung der Ausstoßladung durch die heißen Abbrandprodukte, die Funken und den enormen Druck gleichsam durch die Ausstoßladung gezündet, sie können aber auch vorzugsweise einzeln und getrennt von der Ausstoßladung gezündet werden. Vorzugsweise können die Raketenmotoren auch eine Beschichtung aufweisen, die ihre Anzündung fördert.

Vorzugsweise steigt die Drehzahl während des Aufstiegs des Feuerwerkskörpers an. Zu Beginn ist die Drehzahl wegen der Massenträgheit sehr gering. Diese nimmt kontinuierlich zu, so lange die Raketenmotoren Schub liefern.

Im Inneren des Formkörpers befindet sich in der Mitte noch vorzugsweise eine Aussparung, vorzugsweise in hexagonaler Form, in die eine derartig geformte Vorrichtung gelegt werden kann. Vorzugsweise ist die Vorrichtung ein elektronisches Modul zum Beispiel in Form einer Leiterplatte.

Für die Funktion des neuartigen Feuerwerkskörpers ist es wichtig, dass diese Elektronik-Einheit in einer bestimmten Orientierung zum Effektsatz eingebaut wird. Hierzu sind auf der Platine vorzugsweise zum Beispiel Markierungen vorhanden, welche anzeigen, wie die Feuerwerksbombe zusammen mit der Elektronik-Einheit eingebaut werden müssen. Es kann auch vorzugsweise eine Kerbe in der Platine sowie vorzugsweise eine Nase im Formkörper sowie eine Beschriftung des Formkörpers vorhanden sein, so dass der korrekte Aufbau erleichtert oder erzwungen wird.

Dieses elektronische Modul besteht vorzugsweise aus einer Leiterplatte mit vorzugsweise einem Microcontroller mit vorzugsweise mindestens einer Kommunikationsschnittstelle, diversen Eingängen und Ausgängen, sogenannten Ports, mindestens einem Analog-Eingang sowie vorzugsweise aus mindestens einem Sensor zur Bestimmung des Erdmagnetfelds sowie alle notwendigen Bauteile für die Speicherung von elektrischer Energie und sowie vorzugsweise eine Spannungsregelung und ein Oszillator zur Erzeugung der Taktfrequenz für den Microcontroller. Weiter ist dieses Modul durch geeignete Programmierung in der Lage die Sensorsignale auszuwerten und den korrekten Zeitpunkt der Zündung der Zerlegerladung zu berechnen. Der Sensor oder die Sensoren zur Bestimmung des Erdmagnetfelds ermöglicht es der Elektronikeinheit, während der Aufstiegsphase, jederzeit festzustellen in welcher Lage zum Erdmagnetfeld sich der Feuerwerkskörper gerade befindet.

Weiter ist die Elektronikeinheit mit einer externen Steuereinheit vorzugsweise über ein Kabel verbunden.

Die Elektronik-Einheit ist in der Lage den Befehl zum Abschuss zu empfangen und den Abschuss selbst einzuleiten.

Sobald der Feuerwerkskörper abgeschossen ist, besteht keine Möglichkeit mehr die Elektronik-Einheit von außen mit elektrischer Energie zu versorgen. Deshalb werden vorzugsweise Kondensatoren eingesetzt, welche vorzugsweise vor dem Abschuss geladen werden und die Elektronik-Einheit während des Aufstiegs bis zur Zündung der Zerlegerladung mit Strom versorgen.

Vorzugsweise werden drei Kondensatoren eingesetzt. Der erste Kondensator soll vorzugsweise die Elektronik-Einheit und vor allem den Microcontroller mit Strom versorgen. Der zweite Kondensator soll vorzugsweise die Energie speichern, welche erforderlich ist, um den Anzünder der Ausstoßladung sicher auszulösen. Es wäre auch möglich die Ausstoßladung mittels extern zur Verfügung gestellter Energie auszulösen. Es ist aber vorteilhaft die Energie in einem Kondensator zu puffern, denn bei langen Kabelwegen mit geringen Leiterquerschnitten kann es zu deutlichen Spannungsabfällen kommen. Der dritte Kondensator soll vorzugsweise die Energie speichern, welche erforderlich ist, um den Anzünder der Zerlegerladung sicher auszulösen.

Die Elektronikeinheit wird vorzugsweise vor dem Abschuss mit verschiedenen Parametern programmiert. Vorzugsweise werden diese Daten nicht flüchtig in der Elektronikeinheit zum Beispiel in einem Flash- oder EEPROM-Speicher abgespeichert, damit diese auch nach einer Unterbrechung der Stromversorgung unverändert zur Verfügung stehen. Diese Daten können vorzugsweise entweder bereits bei der Fertigung der Elektronikeinheit oder zu jedem anderen Zeitpunkt, wie zum Beispiel auch kurz vor der Verwendung programmiert werden.

Vorzugsweise wird ein Zeitfenster programmiert, innerhalb dessen die Zündung der Zerlegerladung erfolgen soll. Die Höhe steht vorzugsweise in Relation zur Zeit, d.h. es ist bekannt nach welcher Zeit der jeweilige Feuerwerkskörper seine Mindesthöhe erreicht hat, ab welcher die Zündung für die Zuschauer und die Umgebung sicher ist und der Effekt gut sichtbar ist. Weiter ist bekannt nach welcher Zeit der jeweilige Feuerwerkskörper den Kulminationspunkt erreicht. Die obere Grenze des Zeitfensters soll so gewählt werden, dass der Kulminationspunkt nicht erreicht wird. Der Feuerwerkskörper soll in jedem Fall gezündet werden, bevor dieser beginnt zurück zur Erde zu stürzen. Ansonsten kann nicht garantiert werden, dass das Zeichen richtig dargestellt wird und im Extremfall würde der Feuerwerkskörper als sogenannte "schwarze Bombe" zurück zur Erdoberfläche fallen.

Das Zeitfenster hängt stark vom verwendeten Kaliber, also dem Durchmesser, des Feuerwerkskörpers ab.

Die Elektronik-Einheit im Feuerwerkskörper wird also im Wesentlichen mit folgenden Parametern programmiert:
- untere Grenze des Zeitfensters für die Zündung der Zerlegerladung, dies entspricht der Mindesthöhe
- obere Grenze des Zeitfensters, für die Zündung der Zerlegerladung, dies entspricht der Maximalhöhe
- Winkel bezüglich zum Beispiel der Nord-Süd-Achse, bei dem die Zerlegerladung gezündet werden soll

Weiter wird das Zeitfenster und die Rollrate vorzugsweise so bestimmt, dass der Feuerwerkskörper während des Zeitfensters vorzugsweise mindestens eine vollständige Umdrehung um die Längsachse ausführt, damit jede Winkelposition erreicht wird. Vorzugsweise wird das System aber so abgestimmt, dass innerhalb des Zeitfensters mehrere Umdrehungen stattfinden. Damit wird erreicht, dass die Zündung kurz nach Erreichen der Mindesthöhe erfolgt und, dass mehrere Feuerwerkskörper dieser Bauart, welche gleichzeitig gezündet werden, auch ungefähr gleichzeitig zerlegt werden.

Weiter wird die Elektronik-Einheit vorzugsweise mit der Winkelauslenkung programmiert, mit der später das Zeichen dargestellt werden soll. Nachdem hier eine Art elektronischer Kompass zum Einsatz kommt, bietet es sich vorzugsweise an, die Nord-Süd-Achse als Bezugsgröße zu verwenden, wobei aber theoretisch auch jede andere Bezugsgröße verwendet werden kann. Wird die Nord-Süd-Achse verwendet und die Winkelauslenkung wird mit 90° programmiert, so bedeutet dies, dass Zuschauer, welche sich südlich des Abschussortes befinden das Zeichen in der vollen Breite und richtig orientiert am Nachthimmel wahrnehmen können.

Die Stromversorgung und Kommunikation mit der Steuereinheit kann vorzugsweise über ein gemeinsames Kabel oder über zwei verschiedene Kabel erfolgen. Das gemeinsame Kabel kann dabei auch vorzugsweise nur zwei Adern besitzen.

Beim Abschuss wird vorzugsweise die Kabelverbindung unterbrochen. Dies kann vorzugsweise zur Detektion des Abschusses genutzt werden. Die Zündung der Zerlergerladung erfolgt vorzugsweise nur dann, wenn die Kabelunterbrechung zum richtigen Zeitpunkt detektiert worden ist.

Der Kondensator, der die Zündenergie zur Auslösung der Ausstoßladung bereitstellt und der Kondensator, der die Zündenergie zur Auslösung der Zerlegerladung bereitstellt, kann vorzugsweise erst dann geladen werden, wenn das Steuerungssystem scharf gestellt wird und die Information "scharf" an die Elektronik-Einheit im Feuerwerkskörper weitergegeben wird, um die Sicherheit zu erhöhen. Die Ladung dieser Zündkondensatoren kann auch vorzugsweise zum Beispiel generell erst kurz vor einem bevorstehenden Abschuss erfolgen, also zum Beispiel fünf Sekunden vor dem Abschuss, um die Sicherheit ebenfalls zu erhöhen.

Die Ladespannung der Kondensatoren kann vorzugsweise mittels eines Analog/Digital-Wandlers gemessen und somit vom Microcontroller ständig überwacht werden. Der Abschuss erfolgt sinnvollerweise nur dann, wenn die Ladespannung ausreichend hoch ist, um sicherzustellen, dass sowohl die Ausstoßladung als auch die Zerlegerladung sicher gezündet werden kann.

Umgekehrt können diese Kondensatoren bewusst entladen werden, wenn das Steuerungssystem unscharf geschaltet wird. Der Ladezustand der Zündkondensatoren kann dabei vorzugsweise überwacht werden, um die Sicherheit zu erhöhen. Dadurch ist es möglich dem Anwender anzuzeigen, dass die Zündkondensatoren entladen sind und, dass sich Personal risikolos dem Mörser nähern kann, um den Feuerwerkskörper abzuklemmen und aus dem Mörser zu entladen.

Über mehrere Widerstände, welche parallel zu den verschiedenen Kondensatoren angeschlossen sind (Hauptkondensator für die Stromversorgung, Zündkondensator für die Ausstoßladung, Zündkondensator für die Zerlegerladung) kann sichergestellt werden, dass die Kondensatoren innerhalb weniger Minuten selbsttätig entladen werden, wenn die Kabelverbindung unterbrochen wird, um die Sicherheit zu erhöhen.

Statt einem Entladewiderstand können vorzugsweise zwei oder mehrere Widerstande angeschlossen werden, um die Sicherheit zu gewährleisten, wenn ein Widerstand defekt sein sollte.

In der Elektronik-Einheit befindet sich vorzugsweise ein Sensor zur Messung des Erdmagnetfelds. Im Prinzip ist das ein elektronischer Kompass. Der Sensor ist im Verhältnis zu den Feuerwerkssternen in einer vorbestimmten Orientierung eingebaut, damit es für den Microcontroller möglich ist, über den Zeitpunkt der Zündung der Zerlegerladung die räumliche Orientierung des zu zeigenden Symbols oder Buchstabens zu bestimmen. Weiter ist der Sensor so eingebaut, dass er hauptsächlich die gegenüber der Erdoberfläche waagerechte Komponente des Erdmagnetfeldes misst und somit der Bezug zur Nord-Süd-Achse ermittelt werden kann.

Damit die Elektronik-Einheit die Ausstoßladung zünden kann, ist vorzugsweise ein Anzünder in die Ausstoßladung eingebaut, welcher vorzugsweise mit der Elektronik-Einheit verbunden ist. Die Zündkabel dieses Anzünders werden vorzugsweise in der zweiten Bohrung mit geringem Durchmesser im Formkörper verlegt. Die Bohrung wird vorzugsweise durch geeignete Werkstoffe, vorzugsweise einem Klebstoff, versiegelt, damit beim Abschuss verhindert wird, dass heiße Verbrennungsprodukte durch die Bohrung von der Ausstoßladung in die Kammer mit der Elektronik-Einheit und eventuell weiter bis zur Zerlegerladung gelangen können.

Sobald die Elektronik-Einheit von der Steuereinheit den Befehl zum Abschuss erhält, wird die Ausstoßladung gezündet, aber nur dann, wenn alle denkbaren Eingangsbedingungen erfüllt sind. Hierzu zählen zum Beispiel die ausreichende Ladung aller Kondensatoren, eine funktionstüchtige Datenverbindung zur Steuereinheit sowie die sinnvolle Programmierung des Feuerwerkskörpers mit den erforderlichen Parametern.

Mit der Zündung der Ausstoßladung wird detektiert, ob der Feuerwerkskörper den Mörser verlassen hat. Dies geschieht vorzugsweise durch die Detektion der Auftrennung der Kabelverbindung zum richtigen Zeitpunkt unmittelbar nach der Zündung der Ausstoßladung.

Wurde erkannt, dass der Abschuss nicht erfolgt ist, wird vorzugsweise der Vorgang abgebrochen, um einen Rohrkrepierer zu vermeiden. In so einem Fall werden die Kondensatoren gezielt relativ schnell entladen, um einen sicheren Betriebszustand für das Entfernen des Feuerwerkskörpers aus dem Mörser herzustellen.

Mit dem erfolgreichen Abschuss wird in der Elektronik-Einheit vorzugsweise ein Zeitzähler gestartet. Dieser wird herangezogen, um den zeitlichen Ablauf unter Berücksichtigung der programmierten Parameter zu steuern.

Bei erfolgreichem Abschuss wird vorzugsweise auch mit der Erfassung der Messwerte des Erdmagnetfeldsensors begonnen, um laufend die Drehrate und die Winkelposition der Längsachse des Feuerwerkskörpers bezüglich zum Beispiel der Nord-Süd-Achse zu bestimmen.

Sobald die Ausstoßladung gezündet wird, steigt der Feuerwerkskörper auf und wird durch die Raketenmotoren in eine Rotation um die Längsachse mit vorbestimmter Drehrichtung versetzt. Wegen der Massenträgheit nimmt die Drehzahl während des Aufstiegs zu, während die Raketenmotoren ständig einen relativ gleichmäßigen Schub liefern.

Durch kontinuierliche Messung des Signals des Erdmagnetfeldsensors errechnet vorzugsweise die Software (Firmware) der Elektronik stets die momentane Umdrehungsgeschwindigkeit, also die Winkelgeschwindigkeit. Daraus lässt sich zu jedem Zeitpunkt die räumliche Orientierung ableiten.

Während des Aufstiegs liefert der Sensor vorzugsweise ein in etwa sinusförmiges Signal, dessen Maxima und Minima die Nord-Süd-Ausrichtung und die Süd-Nord-Ausrichtung anzeigen. Die Frequenz entspricht der Drehzahl.

Die Zeit zwischen zwei Minima oder Maxima ist eine Periode und diese Zeit entspricht genau einer Umdrehung. Die Hälfte dieser Zeit entspricht einer Halbdrehung. Ein Viertel dieser Zeit entspricht einer Vierteldrehung usw.

Mit dieser Methode lässt sich die aktuelle Winkelgeschwindigkeit und Winkelposition zu jedem Zeitpunkt berechnen.

Während dieser Aufstiegsphase, also in der Zeit zwischen dem Abschuss und dem Erreichen der unteren Grenze des Zeitfensters, wertet vorzugsweise die Elektronik-Einheit also die Signale des Erdmagnetfeldsensors aus und bestimmt dadurch die aktuelle Drehrate und somit auch die aktuelle Winkelgeschwindigkeit des Feuerwerkskörpers.

Sobald die untere Grenze des Zeitfensters erreicht ist, kann der optimale Zündzeitpunkt anhand der aktuellen Winkelgeschwindigkeit errechnet werden.

Insbesondere bei höheren Drehraten können sich auch geringe Zeitverzögerungen negativ auf die korrekte Darstellung des Zeichens am Nachthimmel auswirken. Eine Zeitverzögerung entsteht hauptsächlich dadurch, dass die Anzünder eine gewisse Verzögerung von wenigen Millisekunden verursachen. Deshalb sollte der Zündzeitpunkt je nach Zündverzögerung etwas nach vorne verlegt werden, indem ein Korrekturfaktor in Abhängigkeit der aktuellen Drehrate in die Berechnung einbezogen wird.

Ist der optimale Zündzeitpunkt erreicht, wird vorzugsweise die Zerlegerladung gezündet. Hierzu befindet sich ein Anzünder vorzugsweise in der Mitte der Zerlegerladung. Dieser Anzünder ist vorzugsweise über ein Kabel mit der Elektronik-Einheit verbunden. Dieses Kabel kann auf vielfältige Weise verlegt sein, wie etwa vorzugsweise in einer Hülse innerhalb der Feuerwerksbombe und vorzugsweise in einer Bohrung innerhalb des Formkörpers. Um die Sicherheit zu erhöhen, sollte vorzugsweise die Hülse und die zweite Bohrung mit einem geeigneten Werkstoff, wie vorzugsweise etwa einem Klebstoff, versiegelt werden, damit keine Frühzündgefahr besteht. Das Kabel kann aber auch vorzugsweise außen an der Feuerwerksbombe entlang geführt werden und an beliebiger Stelle in die Zerlegerladung geführt werden.

Um die Zündung der Zerlegerladung zu fördern und, um eine gleichmäßige Durchzündung zu gewährleisten, kann die Zerlegerladung vorzugsweise mit einer zusätzlichen Zündladung, wie etwa Schwarzpulverstaub oder -granulat, versehen sein.

Das Zeichen oder der Buchstabe erscheint nun in korrekter Orientierung im Raum, so dass die Zuschauer an einem bestimmten Ort diesen gut und richtig orientiert sehen und erkennen können.

Fragmente der Hülle der Feuerwerksbombe fallen zu Boden. Ebenso der Leitstab und der Formkörper.

Sollte die Elektronik-Einheit während der Flugphase nicht in der Lage sein einen geeigneten Zündzeitpunkt zu errechnen, zum Beispiel, wenn der Erdmagnetfeldsensor aufgrund eines Defektes kein Signal liefert, so erfolgt vorzugsweise die Zündung der Zerlegerladung in jedem Fall beim Erreichen der oberen Grenze des Zeitfensters, um eine sogenannte "schwarze Bombe" zu verhindern.

Folgende sinnvolle Ausgestaltungen der Erfindung sind denkbar und folgende Weiterentwicklungen bieten sich an:
Anstatt konventioneller Anzünder, welche pyrotechnisches Material enthalten, ist auch vorzugsweise eine rein elektrische Zündung möglich, indem über die Spannung, die an einen Glühdraht angelegt wird, eine Zündung durch die Hitzeentwicklung erfolgt. Der Glühdraht besteht vorzugsweise aus einem Drahtstück oder weist vorzugsweise einfache oder mehrfache Wendel auf, welche rasch aufglühen und die jeweilige Ladung, also entweder die Ausstoßladung oder die Zerlegerladung zünden. Ist der Feuerwerkskörper mit diesen Glühanzündern ausgestattet, so gilt er nicht als bezündert und darf im Straßenverkehr oder auf See transportiert werden. Typischerweise weisen diese Anzünder eine etwas längere Zündverzögerung auf, welche bei der Berechnung des Zündzeitpunktes berücksichtigt werden kann.

Um die Amplitude des Ausgangssignals des Magnetfeldsensors zu erhöhen, kann die aktive Fläche des Sensor vorzugsweise schräg zur Längsachse des Feuerwerkskörpers montiert und so an den vor Ort herrschenden Inklinationswinkel des Erdmagnetfeldes angepasst werden.

Um Trudelbewegungen oder andere Abnormitäten in der Flugbahn des Feuerwerkskörpers zu erkennen, kann vorzugsweise ein zweiter Magnetfeldsensor eingebaut werden, dessen aktive Fläche waagrecht zur Längsachse des Feuerwerkskörpers ausgerichtet ist, so dass die zur Erdoberfläche senkrechte Magnetfeldkomponente ebenfalls erfasst wird.

Die Methodik zur sicheren Erkennung des Abschusses kann durch folgende Maßnahmen ergänzt werden:
Zur sicheren Erkennung des Abschusses kann vorzugsweise zusätzlich das Signal des Magnetfeldsensors herangezogen werden und dabei kann untersucht werden, ob die Drehzahl, also die Frequenz, mit der Zeit ansteigt. Weiter kann untersucht werden, ob der Sensor ein sinusförmiges Signal liefert.

Zur sicheren Erkennung des Abschusses kann vorzugsweise zusätzlich das Signal eines Thermistors herangezogen werden, welcher an der Unterseite des Formkörpers angebracht ist. Dabei kann untersucht werden, ob die Temperatur durch die Zündung der Ausstoßladung plötzlich angestiegen ist.

Zur sicheren Erkennung des Abschusses können zusätzlich die Signale von vorzugsweise bis zu drei Beschleunigungssensoren für bis zu drei Achsen und die Signale von bis zu drei Gyroskopen für bis zu drei Achsen herangezogen werden, welche in der Elektronikeinheit integriert sind.

Statt mehrerer Kondensatoren kann auch vorzugsweise ein zentraler Kondensator eingesetzt werden, welcher die Energie zum Betrieb der Elektronik-Einheit und die Energie zum Zünden der Ausstoßladung und der Zerlegerladung liefert.

Statt standardmäßigen Elektrolyt- oder Tantal-Kondensatoren können auch vorzugsweise Kondensatoren mit extrem hoher Kapazität, sogenannte Doppelschicht-Kondensatoren, eingesetzt werden.

Zur Speicherung der elektrischen Energie sowie zum Betrieb der Elektronik-Einheit und zum Auslösen der Anzünder können statt Kondensatoren auch vorzugsweise Batterien oder Akkus, also Primär- oder Sekundärelemente, eingesetzt werden.

Statt eines Microcontrollers kann auch vorzugsweise ein Microprozessor eingesetzt werden. In diesem Fall sind vorzugsweise weitere Komponenten innerhalb der Elektronik-Einheit erforderlich: RAM, ROM, EEPROM, Port-Bausteine und A/D-Wandler.

Die Elektronik-Einheit kann auch vorzugsweise unter einer Schutzabdeckung an der Spitze des Feuerwerkskörpers oder an einer anderen geeigneten Stelle angebracht sein.

Die Kommunikation zwischen der externen Steuereinheit und der Elektronik-Einheit kann statt mittels eines Kabels vorzugsweise auf vielfältige Weise funktionieren: Per Funk, per induktiver oder kapazitiver Kopplung, per Ultraschall oder per optischer Kopplung mittels sichtbarem oder unsichtbarem Licht beliebiger Wellenlänge im freien Raum oder mittels Lichtleiter. Die Verbindung kann vorzugsweise mit oder ohne Datenaustausch sein. Der Datenaustausch kann vorzugsweise unidirektional oder bevorzugt bidirektional sein. Die Verbindung zur Steuereinheit kann vorzugsweise mit oder ohne Strom- oder Energieversorgung der Elektronik-Einheit im Feuerwerkskörper sein.

Statt einem einzelnen Feuerwerkskörper können vorzugsweise mehrere dieser Feuerwerkskörper vorzugsweise an einem gemeinsamen Kommunikationsmittel wie zum Beispiel einem Kabel betrieben werden. Dieses Netzwerk kann unterschiedliche Topologien aufweisen. Hierzu zählen im Wesentlichen vorzugsweise die Netzwerktopologien Linie, Bus, Stern, Baum oder Ring, sowie vermascht und vollvermascht.

Werden mehrere Feuerwerkskörper im Rahmen eines Netzwerks betrieben, so kann vorzugsweise durch geeignet angebrachte Zugentlastungen sichergestellt werden, dass bei einem Abschuss mit Auftrennung der Verbindung zum Netzwerk das verbleibende Netzwerk intakt und betriebsfähig bleibt.

Statt eines Leitstabs ist auch vorzugsweise eine projektilförmige Feuerwerksbombe ähnlich der Form eines Projektils einer Schusswaffe mit einem Leitwerk oder eine anderweitig geeignete geometrische Form möglich, wobei das Leitwerk vorzugsweise Drehrichtung und Drehzahl beeinflusst und vorgibt.

Der Feuerwerkskörper könnte vorzugsweise zylinderförmig oder projektilförmig sein und an der Außenseite gedrehte Rillen besitzen, damit beim Abschuss aus dem Mörser ein Drall mit einer bestimmten Drallrichtung mit einer bestimmten Drallgeschwindigkeit entsteht. Der Drehzahlverlauf ändert sich dadurch. Zu Beginn der Flugphase ist diese hoch und mit der Zeit nimmt diese kontinuierlich ab.

Der Feuerwerkskörper könnte vorzugsweise zylinderförmig oder projektilförmig sein und der Mörser könnte vorzugsweise Züge aufweisen, wie helixförmige Nuten, um den Feuerwerkskörper in Rotation zu versetzen und, um dem Feuerwerkskörper einen Drall mitzugeben, so wie auch bei Schusswaffen ein Lauf mit Zügen eingesetzt wird, um dem Projektil einen Drall mitzugeben. Der Drehzahlverlauf ändert sich dadurch. Zu Beginn der Flugphase ist diese hoch und mit der Zeit nimmt diese kontinuierlich ab.

Der Feuerwerkskörper könnte vorzugsweise zylinderförmig oder projektilförmig sein und der Mörser könnte auch eine in sich gedrehte Polygonstruktur ähnlich einer Helix aufweisen, um dem Feuerwerkskörper einen bestimmten Drall mitzugeben, so wie auch bei Schusswaffen ein Polygonlauf eingesetzt wird, um dem Projektil einen Drall mitzugeben. Der Drehzahlverlauf ändert sich dadurch. Zu Beginn der Flugphase ist diese hoch und mit der Zeit nimmt diese kontinuierlich ab.

Ein weiterer Gegenstand ist ein Verfahren zum Abschießen eines erfindungsgemäßen Feuerwerkskörpers, wobei der Feuerwerkskörper in einem Mörser zum Abschuss eingebracht wird, der erhöht positioniert und befestigt wird, so dass der Leitstab des Feuerwerkskörpers nach unten herausragen kann und dabei den Boden nicht berührt.

Bevorzugt wird der erfindungsgemäße Feuerwerkskörper zum Abschuss in einem Mörser eingebracht, der einen Boden, mit einer Öffnung für den Leitstab in der Mitte des Mörsers aufweist und das Mörserrohr nach unten zu verlängern ist, wobei das Mörserrohr unten offen oder mit einem Boden verschlossen sein kann, wobei, wenn es mit einem Boden ausgestattet ist, kann es über eine verschließbare Öffnung im Boden verfügen, damit das untere Rohrstück gereinigt werden kann.

Bevorzugt wird der erfindungsgemäße Feuerwerkskörper in einem Mörser zum Abschuss eingebracht, der Züge aufweist, wie vorzugsweise helixförmige Nuten oder der Mörser weist eine Polygonstruktur auf, um den Feuerwerkskörper in Rotation zu versetzen.

Der Leitstab kann vorzugsweise ein ausklappbares Leitwerk am Ende aufweisen, wobei das Leitwerk die Drehrichtung und Drehrate beeinflusst.

Ein Leitwerk könnte sich auch vorzugsweise am oberen Ende, also der Spitze, des Feuerwerkskörpers befinden.

Statt einer Ausstoßladung aus pyrotechnischem Material könnte der Feuerwerkskörper auch vorzugsweise mittels Druckluft oder anderen unter Druck stehenden Gasen aus dem Mörser getrieben werden. Falls Gase zum Einsatz kommen, können diese auch in verflüssigter Form vorliegen. Durch das Öffnen eines Ventils kann der Dampfdruck der Gase verwendet werden, um den Feuerwerkskörper aus dem Mörser zu treiben.

Um die Sicherheit und Zuverlässigkeit zu erhöhen bieten sich mehrere Möglichkeiten an, um eine Redundanz zu erreichen.

Zusätzlich zur Elektronik-Einheit könnte vorzugsweise eine oder mehrere pyrotechnische Zeitverzögerungen, vorzugsweise Zündschnüre, eingebaut werden, welche vorzugsweise von der Ausstoßladung entzündet werden und deren Verzögerung so bemessen ist, dass die Zerlegerladung ungefähr am Kulminationspunkt gezündet wird, falls die Elektronik-Einheit versagen sollte.

Die Zündkondensatoren und die Ausgangstransistoren könnten vorzugsweise doppelt vorhanden sein, damit die Zündung dennoch erfolgt, für den Fall das ein Schaltungsteil versagen sollte.

Es könnten vorzugsweise zwei oder mehrere Magnetfeldsensoren vorhanden sein, damit der Feuerwerkskörper dennoch richtig funktionieren kann, sollte ein Sensor defekt sein.

Zusätzlich zur Elektronik-Einheit könnte vorzugsweise eine weitere eigenständige Elektronik-Einheit vorhanden sein, welche eine elektronische Zündverzögerung mit voreingestellter Zeit darstellt. Wenn die Haupt-Einheit versagen sollte, würde die zweite Elektronik-Einheit die Zerlegerladung zünden und zwar ungefähr dann, wenn der Kulminationspunkt erreicht ist. Die Zündsignale beider Einheiten könnten mittels Dioden auf einen gemeinsamen Anzünder in der Zerlegerladung geführt werden. Zusätzlich zur Elektronik-Einheit könnte vorzugsweise eine weitere eigenständige Elektronik-Einheit vorhanden sein, welche identisch funktioniert und zwei eigenständige Anzünder besitzt. Wenn erste die Elektronik-Einheit versagen sollte, würde die zweite Elektronik-Einheit die Zerlegerladung zum richtigen Zeitpunkt zünden.

Die Datenübertragung zwischen der Steuereinheit und der Elektronik-Einheit im Feuerwerkskörper kann vorzugsweise durch den Einsatz von Protokollen mit Prüfsummen mit zyklischer Redundanzprüfung (CRC) und Verschlüsselung wie AES besonders sicher gemacht werden.

Wenn es vorteilhaft ist, kann vorzugsweise zwischen den Anzündern und den jeweiligen Ladungen auch ein Stück Stoppine verbaut sein. Die zusätzliche Verzögerungszeit durch die Stoppine kann bei der Berechnung des Zündzeitpunktes der Zerlegerladung berücksichtigt werden.

Der Leitstab und Kunststoffformkörper könnte vorzugsweise Explosivstoff in Hohlräumen enthalten, welcher zum Beispiel zusammen mit der Zerlegerladung gezündet wird und diese Teile zerstört, so dass nur kleine Fragmente zu Boden fallen, welche keinerlei Gefahr darstellen.

Eine andere Alternative ist, dass der Leitstab und der Kunststoffformkörper vorzugsweise mit einem Fallschirm, welcher ausgeworfen wird, ausgestattet ist, so dass diese Teile nach der Zündung der Zerlegerladung langsam und gefahrlos zu Boden gleiten.

Es können sowohl vorzugsweise gerollte als auch gepresste Feuerwerkssterne verwendet werden. Letztere sind üblicherweise zylinderförmig.

Anstatt der Sterne kann vorzugsweise Metallpulver oder - granulat in beliebiger Körnung sowie andere Farbeffekte erzeugende Pulver oder Granulate in beliebiger Körnung sowie Kohlenstoff in allen verfügbaren Formen verwendet werden, welches bzw. welcher an der Luft oxidiert und eine Leuchterscheinung hervorruft, wodurch ein homogeneres Effektbild erzeugt werden kann. Die Pulver und Granulate können gepresst oder lose sein.

Zur Effektsteigerung kann vorzugsweise ein oder mehrere Feuerwerkssterne außen im oberen Bereich des Feuerwerkskörpers angebracht werden. Diese werden beim Abschuss durch die heißen Verbrennungsprodukte entzündet und verursachen beim Aufstieg einen Funkenschweif. Dieser Effekt ist im Großfeuerwerksbereich als sogenannte Palme bekannt. Der Schweif bildet dabei den Palmenstamm. Feuerwerkssterne zeichnen die Palmblätter an den Nachthimmel.

Der pyrotechnische Satz in den Raketenmotoren kann vorzugsweise zur Effektsteigerung zusätzlich mit Effektsätzen versehen werden. Diese können der optischen und akustischen Effektsteigerung dienen.

Nachfolgende alternative Lösungsansätze sind denkbar.

Falls die Raketenmotoren vorzugsweise etwas nach unten ausgerichtet werden, damit Schub nach oben entsteht, kann damit ein Effekt ähnlich einer Feuerwerksrakete entstehen, wobei der Schub der Raketenmotoren den Feuerwerkskörper aufsteigen lässt. So könnte vorzugsweise auf einen Mörser und auf die Ausstoßladung verzichtet werden.

Eine Alternative ist es, anstatt der Hohlbohrungen und der Raketenmotoren oder zusätzlich zu den Hohlbohrungen und den Raketenmotoren, vorzugsweise nach unten angestellte Flügel an dem Formkörper anzubringen. Diese Flügel können in einer Anzahl von 1, 2, 3, 4, 5, 6, 7, 8, 9 oder 10 angebracht sein und führen während der Aufstiegsphase ebenso dazu, dass der Feuerwerkskörper in einer vorbestimmten Drehrichtung um die Längsachse rollt.

Vorzugsweise können auch ein bis drei Beschleunigungssensoren für bis zu drei Achsen sowie ein bis drei Gyroskope für bis zu drei Achsen vorhanden sein und ausgewertet werden, um einerseits die typischen Beschleunigungswerte mit den tatsächlichen zu vergleichen und den erfolgreichen Abschuss und den korrekten Aufstieg zu verifizieren. Diese Sensorik kann vorzugsweise zusätzlich während der gesamten Flugbahn ausgewertet werden, um die Sicherheit und Präzision zu erhöhen. Mittels dieser sogenannten Inertialnavigation kann aber unter Umständen vorzugsweise auch gänzlich auf Magnetfeldsensoren, Leitstab, Formkörper und Raketenmotoren verzichtet werden. Die Elektronik-Einheit würde dann innerhalb einer zum Beispiel vorzugsweise kugel- oder zylinderförmigen Feuerwerksbombe sitzen und die Feuerwerksbombe würde in allen Freiheitsgraden rotieren und zum passenden Zeitpunkt gezündet werden.

Vorzugsweise kann der Formkörper seine Lage im dreidimensionalen Raum durch die Auswertung von Funksignalen von Kommunikations- oder Navigationssatteliten bestimmen. Durch die Auswertung der Funksignale von Kommunikations- oder Navigationssatteliten könnte vorzugsweise auf Inertialnavigation, Magnetfeldsensorik, Leitstab, Formkörper und Raketenmotoren verzichtet werden. Die Elektronik-Einheit würde dann innerhalb einer zum Beispiel kugel- oder zylinderförmigen Feuerwerksbombe sitzen und die Feuerwerksbombe würde in allen Freiheitsgraden rotieren und zum passenden Zeitpunkt gezündet werden.

Wenn die Elektronik-Einheit den Abschuss nicht selbst auslösen soll, so kann die Zündung der Ausstoßladung vorzugsweise auch konventionell mittels einem eingebauten Anzünder der mit einer Zündanlage verbunden ist oder per Hand mittels einer Zündschnur wie etwa Stoppine erfolgen. In diesem Fall muss die Elektronik-Einheit den Abschuss vorzugsweise zum Beispiel mittels Temperatur- und Beschleunigungssensoren oder mit dem Magnetfeldsensor erkennen.

Im einfachsten Fall wird der Elektronikeinheit vorzugsweise durch Anlegen einer Spannung an zwei Leitungen mitgeteilt, dass der Abschuss eingeleitet werden soll. Im diesem einfachsten Fall ist die Steuereinheit vorzugsweise eine einfache Spannungsquelle wie eine Batterie oder ein Akkumulator oder jede beliebige bereits vorhandene Zündanlage für die Pyrotechnik. Auch damit können die Kondensatoren wie beschrieben geladen werden und nach einer gewissen Zeit, wenn dieser Vorgang mit Sicherheit abgeschlossen ist, also zum Beispiel nach fünf Sekunden, kann die Ausstoßladung durch die Elektronik-Einheit gezündet werden und der gesamte Ablauf bis hin zur Zündung der Zerlegerladung gestartet werden.

Das hier beschriebene Funktionsprinzip kann auch bei anderen Feuerwerkseffektgattungen angewandt werden. Hierzu zählen vorzugsweise Fallschirm-Bomben, Girandolas, also steigende Kronen, und Raketen.

Die Erfindung ermöglicht es überraschender Weise einen Großfeuerwerkseffekt mit Elektronik-Einheit zur Erzeugung von zwei- oder dreidimensionalen Figuren, Buchstaben, Schriftzeichen, Ziffern, Zahlen, Flaggen, Logos und Symbolen am Himmel, wobei der Zeitpunkt der Zerlegung und damit die Effekthöhe sowie die Lage und Orientierung im Raum bestimmbar sind, zur Verfügung zu stellen.

### Figuren

**Figur 1**
   In Figur 1 ist die erfindungsgemäße Feuerwerkskörperaufnahmevorrichtung im Längsschnitt abgebildet, wobei der trichterförmige Aufbau zu sehen ist. Dabei ist die Vertiefung 7 sowie 3 seitliche zylinderförmige Hohlbohrungen 2 im Formkörper, sowie die erste zentral liegende Bohrung 4, in die der Leitstab eingeführt werden kann, wobei diese erste Bohrung 4 innerhalb des zylinderförmigen Fortsatzes 3 der Feuerwerkskörperaufnahmevorrichtung sich befindet, wobei an dem Rand der hexagonalen 1 Vertiefung 6 die zweite Bohrung 5 mit geringerem Durchmesser sich befindet, durch die die Zuleitung für den Anzünder geführt werden kann.
**Figur 1-1**
   In Figur 1-1 ist die erfindungsgemäße Feuerwerkskörperaufnahmevorrichtung im Längsschnitt abgebildet, wobei der trichterförmige Aufbau zu sehen ist. Die obere Figur ist der Schnitt von A - A der unteren Figur. Dabei ist die Vertiefung 7 sowie seitliche zylinderförmige Hohlbohrungen 2 im Formkörper, sowie die erste zentral liegende Bohrung 4, in die der Leitstab eingeführt werden kann, wobei diese erste Bohrung 4 innerhalb des zylinderförmigen Fortsatzes 3 der Feuerwerkskörperaufnahmevorrichtung sich befindet, wobei sich an dem Rand der hexagonalen 1 Vertiefung 6 die zweite Bohrung 5 mit geringerem Durchmesser befindet, durch die die Zuleitung für den Anzünder geführt werden kann.
**Figur 2**
   In Figur 2 ist die erfindungsgemäße Feuerwerkskörperaufnahmevorrichtung in der Ansicht von oben gesehen abgebildet, dabei sind zu sehen die 3 seitlichen zylinderförmigen Hohlbohrungen 2 im Formkörper, sowie die erste zentral liegende erste Bohrung 4, in die der Leitstab eingeführt werden kann, wobei diese erste Bohrung sich innerhalb einer hexagonalen Vertiefung 8 befindet, in der eine Elektronik-Einheit angeordnet werden kann, wobei an dem Rand der hexagonalen Vertiefung 8 sich die zweite Bohrung mit geringerem Durchmesser 5 befindet, durch die die Zuleitung für den Anzünder geführt werden kann.
**Figur 3**
   In Figur 3 ist die erfindungsgemäße Feuerwerkskörperaufnahmevorrichtung in der Ansicht von unten gesehen abgebildet, dabei sind zu sehen die 3 seitlichen zylinderförmigen Hohlbohrungen 2 im Formkörper, sowie die erste zentral liegende Bohrung 4, in die der Leitstab eingeführt werden kann, wobei diese erste Bohrung sich innerhalb einer hexagonalen Vertiefung 8 befindet, in der eine Elektronik-Einheit angeordnet werden kann, wobei an dem Rand der hexagonalen Vertiefung 8 sich die zweite Bohrung 5 mit geringerem Durchmesser befindet, durch die die Zuleitung für den Anzünder geführt werden kann.
**Figur 4**
   In Figur 4 ist die erfindungsgemäße Feuerwerkskörperaufnahmevorrichtung perspektivisch abgebildet, wobei der trichterförmige Aufbau zu sehen ist, wobei weiter zu sehen sind 2 seitliche zylinderförmige Hohlbohrungen 2 im Formkörper, sowie die erste zentral liegende Bohrung 4, in die der Leitstab eingeführt werden kann, wobei sich diese erste Bohrung innerhalb des zylinderförmigen Fortsatzes der Feuerwerkskörperaufnahmevorrichtung befindet.
**Figur 5**
   In Figur 5 ist die erfindungsgemäße Feuerwerkskörperaufnahmevorrichtung 9 von der Seite in Draufsicht zu sehen, dabei ist die erfindungsgemäße Feuerwerkskörperaufnahmevorrichtung 9 mit Feuerwerkskörper aus zwei Halbkugeln 10 und die Verbindungslinie 11 zwischen beiden Halbkugeln 10 und Leitstab 16 zu sehen.
**Figur 6**
   In Figur 6 ist die erfindungsgemäße Feuerwerkskörperaufnahmevorrichtung von der Seite in Draufsicht zu sehen, dabei ist die erfindungsgemäße Feuerwerkskörperaufnahmevorrichtung 9 mit Feuerwerkskörper aus zwei Halbkugeln 10 und die Verbindungslinie 11 zwischen beiden Halbkugeln 10 und Leitstab 16 zu sehen, wobei zusätzlich noch die Ausstoßladung zu sehen ist, die sich in einem Schlauch 17 befindet, der um die Feuerwerkskörperaufnahmevorrichtung 9 gelegt ist.
**Figur 7**
   In Figur 7 ist die erfindungsgemäße Feuerwerkskörperaufnahmevorrichtung als Längsschnitt von der Seite zu sehen, dabei ist die erfindungsgemäße Feuerwerkskörperaufnahmevorrichtung 9 mit Feuerwerkskörper 10 mit Effektsatz in Form des Buchstabens G 12 zu sehen, der horizontal zum Betrachter steht. Des Weiteren ist ein Schnitt durch den mit Schwarzpulver gefüllten Schlauch 17 der Ausstoßladung zu sehen, die seitlichen zylinderförmigen Hohlbohrungen 2 im Formkörper und der Leitstab 16 zu sehen.
**Figur 7-1**
   In Figur 7-1 ist die erfindungsgemäße Feuerwerkskörperaufnahmevorrichtung 9 als Längsschnitt von der Seite zu sehen, dabei ist die erfindungsgemäße Feuerwerkskörperaufnahmevorrichtung 9 mit Feuerwerkskörper 10 mit Effektsatz in Form des Buchstabens G 12 zu sehen, der nun abgewandt zum Betrachter steht. Des Weiteren ist ein Schnitt durch den mit Schwarzpulver gefüllten Schlauch 17 der Ausstoßladung zu sehen, die seitlichen zylinderförmigen Hohlbohrungen 2 im Formkörper und der Leitstab 16 zu sehen.
**Figur 8** In Figur 8 ist die erfindungsgemäße Feuerwerkskörperaufnahmevorrichtung aus Figur 7, 7-1 von der Seite in einem Mörser 13 zum Abschuß bereit zu sehen, dabei ist der erfindungsgemäße Feuerwerkskörperaufnahmevorrichtung mit Feuerwerkskörper, mit dem Zeichen zur Anzeige am Himmel, dem Feuerwerkskörper und dem Leitstab 16 zu sehen.
**Figur 9**
   In Figur 9 sind die erfindungsgemäßen Feuerwerkskörperaufnahmevorrichtungen aus Figur 7, 7-1 von der Seite in einem Mörserrack 14, also einer Mörserbatterie zum Abschuß bereit zu sehen, dabei ist die erfindungsgemäße Feuerwerkskörperaufnahmevorrichtung mit dem Zeichen zur Anzeige am Himmel, dem Feuerwerkskörper und dem Leitstab zu sehen.
**Figur 10**
   In Figur 10 ist die erfindungsgemäße Feuerwerkskörperaufnahmevorrichtung aus Figur 7, 7-1, mit Leitstab 16, von der Seite in einer Halterung für einen einzelnen Mörser 13 in Form eines Dreibeins 15 mit Standplattformen am Ende der Beine (nicht zu sehen), welche die enormen Kräfte, die beim Abschuss entstehen, gleichmäßig auf eine größere Fläche verteilen, zu sehen.

## Patentansprüche

1. Feuerwerkskörperaufnahmevorrichtung (9), die einen Formkörper mit einer nach oben offenen Vertiefung (7) und einer ersten offenen Bohrung (4) unten im Formkörper, die zentrisch gelegen ist, wobei sich vorzugsweise neben der ersten Bohrung (4) eine zweite Bohrung (5) mit geringerem Durchmesser befindet, wobei in der ersten Bohrung (4), vorzugsweise einer durchgehenden Bohrung oder Hohlbohrung (2), vorzugsweise ein Leitstab (16) befestigt sein kann und zumindest 2 seitliche zylinderförmige Hohlbohrungen (2) im Formkörper oder statt der Hohlbohrungen nach unten angestellte Flügel aufweist, wobei der Formkörper einen Sensor zur Bestimmung des Erdmagnetfelds aufweist, wobei der Sensor vorzugsweise schräg zur Rollachse montiert ist und wobei der Formkörper eine Vorrichtung aufweist, die den Zeitpunkt der Zündung einer Zerlegungsladung festlegen kann.

2. Feuerwerkskörperaufnahmevorrichtung nach Anspruch 1 **dadurch gekennzeichnet, dass** die Bohrung unten am Formkörper einen zylinderförmigen hohlen Fortsatz (3) aufweist.

3. Feuerwerkskörperaufnahmevorrichtung nach Anspruch 1 oder 2, **dadurch gekennzeichnet, dass** der Formkörper eine hohle Halbkugel (10) bildet.

4. Feuerwerkskörperaufnahmevorrichtung nach einem oder mehreren der Ansprüche 1 bis 3, **dadurch gekennzeichnet, dass** der Formkörper seine Lage im dreidimensionalen Raum durch die Auswertung von Funksignalen von Kommunikations- oder Navigationssatelliten bestimmt.

5. Feuerwerkskörperaufnahmevorrichtung nach einem oder mehreren der Ansprüche 1 bis 4, **dadurch gekennzeichnet, dass** der Formkörper einen Sensor zur Bestimmung der Beschleunigung aufweist.

6. Feuerwerkskörperaufnahmevorrichtung nach einem oder mehreren der Ansprüche 1 bis 5, **dadurch gekennzeichnet, dass** der Formkörper einen ersten Magnetfeldsensor, dessen aktive Fläche senkrecht zur Rollachse ausgerichtet ist und einen zweiten Magnetfeldsensor aufweist, dessen aktive Fläche waagrecht zur Rollachse ausgerichtet ist.

7. Feuerwerkskörper, der eine Feuerwerkskörperaufnahmevorrichtung nach einem oder mehreren der Ansprüche 1 bis 6 aufweist, **dadurch gekennzeichnet, dass** der Feuerwerkskörper mit der Feuerwerkskörperaufnahmevorrichtung verbunden ist.

8. Feuerwerkskörper nach Anspruch 7, **dadurch gekennzeichnet, dass** der Feuerwerkskörper unten einen Leitstab, eine Ausstoßladung und eine Zerlegungsladung aufweist.

9. Feuerwerkskörper nach Anspruch 7 oder 8, **dadurch gekennzeichnet, dass** der Feuerwerkskörper ein Material enthält, das in Form eines Zeichens angeordnet ist, das der Form des Zeichens entspricht, das am Himmel erhalten werden soll.

10. Feuerwerkskörper nach einem oder mehreren der Ansprüche 7 bis 9, **dadurch gekennzeichnet, dass** das Zeichen in die Form des Zeichens, das der Form des Zeichens entspricht, das am Himmel erhalten werden soll, mittels einer derart ausgebildeten Form aus brennbarem oder leicht zerstörbarem Material angeordnet ist.

11. Feuerwerkskörper nach einem oder mehreren der Ansprüche 7 bis 10, **dadurch gekennzeichnet, dass** die Zeichen durch Farbeffekte erzeugende Metallsalze bildbar ist.

12. Feuerwerkskörper nach einem oder mehreren der Ansprüche 7 bis 11, **dadurch gekennzeichnet, dass** die Energieversorgung über Kondensatoren erfolgt.

13. Feuerwerkskörper nach einem oder mehreren der Ansprüche 7 bis 12, **dadurch gekennzeichnet, dass** er eine Elektronikeinheit aufweist, die vor dem Abschuss mit verschiedenen Parametern programmiert ist, wobei diese Daten nichtflüchtig in der Elektronikeinheit, in einem Flash- oder EEPROM-Speicher abgespeichert sind.

14. Feuerwerkskörper nach einem oder mehreren der Ansprüche 7 bis 13, **dadurch gekennzeichnet, dass** der Feuerwerkskörper zylinderförmig oder projektilförmig ist und an der Außenseite gedrehte Rillen besitzt.

## Claims

1. A firework accommodating apparatus (9) comprising a shaped body with an upwardly open recess (7) and a first open bore (4) at the bottom in the shaped body, which is situated centrally, wherein a second bore (5) having a smaller diameter is preferably located next to the first bore (4), wherein in the first bore, preferably a continuous bore or hollow bore (2), preferably a guide rod (16) can be fastened and having at least two lateral cylindrical hollow bores (2) in the shaped body or instead of the hollow bores, downwardly inclined wings and wherein the shaped body has a sensor for determining the Earth's magnetic field wherein the sensor is preferably mounted obliquely to the roll axis and wherin the shaped body has an apparatus which can stipulate the time of firing of a burst charge.

2. The firework accommodating apparatus according to claim 1, **characterized in that** the bore at the bottom of the shaped body has a cylindrical hollow extension (2).

3. The firework accommodating apparatus according to claim 1 or 2, **characterized in that** the shaped body forms a hollow hemisphere (10).

4. The firework accommodating apparatus according to one or more of claims 1 to 3, **characterized in that** the shaped body determines its position in three-dimensional space by evaluation of radio signals from communication or navigation satellites.

5. The firework accommodating apparatus according to one or more of claims 1 to 4, **characterized in that** the shaped body has a sensor for determining the acceleration.

6. The firework accommodating apparatus according to one or more of claims 1 to 5, **characterized in that** the shaped body has a first magnetic field sensor whose active surface is aligned perpendicular to the roll axis and a second magnetic field sensor whose active surface is aligned horizontally to the roll axis.

7. A firework having a firework accommodating apparatus according to one or more of claims 1 to 6, **characterized in that** the firework is connected to the firework accommodating apparatus.

8. The firework according to claim 7, **characterized in that** the firework has a guide rod at the bottom, a lift charge and a burst charge.

9. The firework according to claim 7 or 8, **characterized in that** the firework contains a material which is arranged in the form of a sign, which corresponds to the shape of the sign which is to be obtained in the sky.

10. The firework according to one or more of claims 7 to 9, **characterized in that** the sign is arranged in the form of the sign which corresponds to the form of the sign which is to be obtained in the sky by means of a form configured in such a manner of combustible or slightly destructible material.

11. The firework according to one or more of claims 7 to 10, **characterized in that** the sign can be formed by metal salts which produce colour effects.

12. The firework according to one or more of claims 7 to 11, **characterized in that** the energy supply is provided via capacitors.

13. The firework according to one or more of claims 7 to 12, **characterized in that** it has an electronic unit which is programmed with various parameters before launching wherein these data are stored in a non-volatile manner in the electronic unit, in a flash or EEPROM memory.

14. The firework according to one or more of claims 7 to 13, **characterized in that** the firework is cylindrical or projectile-shaped and has grooves turned in the outer side.

## Revendications

1. Dispositif de logement (9) de fusée, qui présente un corps formé avec un creux (7) ouvert vers le haut et un premier alésage (4) ouvert au fond du corps formé, qui est situé au centre, dans lequel un second alésage (5) de diamètre plus petit se trouve de préférence à côté du premier alésage (4), dans lequel de préférence une tige de guidage (16) peut être fixée dans le premier alésage (4), de préférence un alésage traversant ou un alésage creux (2), laquelle tige de guidage présente au moins 2 alésages creux (2) cylindriques latéraux dans le corps formé ou, au lieu des alésages creux, des ailes positionnées vers le bas, dans lequel le corps formé présente un capteur pour déterminer le champ magnétique terrestre, dans lequel le capteur est de préférence monté obliquement par rapport à l'axe de roulis et dans lequel le corps formé présente un dispositif qui peut déterminer le moment d'allumage d'une charge de décomposition.

2. Dispositif de logement de fusée selon la revendication 1, **caractérisé en ce que** l'alésage au fond du corps formé présente un prolongement (3) creux cylindrique.

3. Dispositif de logement de fusée selon la revendication 1 ou 2, **caractérisé en ce que** le corps formé forme un hémisphère (10) creux.

4. Dispositif de logement de fusée selon l'une ou plusieurs des revendications 1 à 3, **caractérisé en ce que** le corps formé détermine sa position dans l'espace tridimensionnel par évaluation de signaux radioélectriques provenant de satellites de communication ou de navigation.

5. Dispositif de logement de fusée selon l'une ou plusieurs des revendications 1 à 4, **caractérisé en ce que** le corps formé comporte un capteur pour déterminer l'accélération.

6. Dispositif de logement de fusée selon l'une ou plusieurs des revendications 1 à 5, **caractérisé en ce que** le corps formé présente un premier capteur de champ magnétique dont la surface active est orientée perpendiculairement à l'axe de roulis et un second capteur de champ magnétique dont la surface active est orientée horizontalement par rapport à l'axe de roulis.

7. Fusée, qui présente un dispositif de logement de fusée selon l'une ou plusieurs des revendications 1 à 6, **caractérisée en ce que** la fusée est reliée au dispositif de logement de fusée.

8. Fusée selon la revendication 7, **caractérisée en ce que** la fusée présente en son fond une tige de guidage, une charge de éjection et une charge de décomposition.

9. Fusée selon la revendication 7 ou 8, **caractérisée en ce que** la fusée contient une matière qui est agencée sous la forme d'un motif correspondant à la forme du motif qui doit être obtenu dans le ciel.

10. Fusée selon l'une ou plusieurs des revendications 7 à 9, **caractérisée en ce que** le motif est agencé sous la forme du motif correspondant à la forme du motif qui doit être obtenu dans le ciel au moyen d'un moule ainsi formé en un matériau combustible ou facilement destructible.

11. Fusée selon l'une ou plusieurs des revendications 7 à 10, **caractérisée en ce que** le motif peut être formé par des sels métalliques générant des effets colorés.

12. Fusée selon l'une ou plusieurs des revendications 7 à 11, **caractérisée en ce que** l'alimentation en énergie est effectuée à l'aide de condensateurs.

13. Fusée selon l'une ou plusieurs des revendications 7 à 12, **caractérisée en ce qu'**elle comporte une unité électronique qui est programmée avec différents paramètres avant le lancement, sachant que ces données sont stockées de manière non volatile dans l'unité électronique, dans une mémoire flash ou dans une mémoire EEPROM.

14. Fusée selon l'une ou plusieurs des revendications 7 à 13, **caractérisée en ce que** la fusée a une forme cylindrique ou de projectile et comporte des rainures torsadées sur sa face extérieure.
